# EUROPÄISCHE PATENTSCHRIFT

(11) **EP 0 932 854 B1**
(45) Veröffentlichungstag und Bekanntmachung des Hinweises auf die Patenterteilung: **03.04.2002**
(21) Anmeldenummer: 97912062.3
(22) Anmeldetag: 15.10.1997
(51) Int. Cl.: G03G 21/10

(54) **ELEKTROFOTOGRAFISCHES GERÄT MIT VORRICHTUNG ZUM ABFÜHREN VON ALTTONER**
ELECTROPHOTOGRAPHIC MACHINE WITH A DEVICE TO REMOVE OLD TONER
APPAREIL ELECTROPHOTOGRAPHIQUE AVEC DISPOSITIF D'EVACUATION DE L'ANCIEN TONER

(30) Priorität: 15.10.1996 DE 19642570
(43) Veröffentlichungstag der Anmeldung: 04.08.1999
(73) Patentinhaber: Océ Printing Systems GmbH, 85586 Poing (DE)
(72) Erfinder: WILHELM, Blasius, D-86356 Neusäss (DE); BÖHMER, Georg, D-81247 München (DE); JENAK, Karl-Heinz, D-81369 München (DE); KNOTT, Joseph, D-82327 Tutzing (DE); BREMMER, Peter, D-85244 Röhrmoos (DE)
(74) Vertreter: Schaumburg, Thoenes & Thurn
(86) Internationale Anmeldenummer: DE9702385
(87) Internationale Veröffentlichungsnummer: WO9816876

(56) Entgegenhaltungen:
- DE-A- 3 921 806
- US-A- 4 967 234
- US-A- 5 309 211
- US-A- 5 329 340

## Beschreibung

Die Erfindung betrifft ein Gerät zum elektrografischen Erzeugen von Bildmustern auf einem Aufzeichnungsträger, insbesondere Drucker oder Kopierer, mit mindestens einem Druckwerk, dem Toner aus einem Tonervorratsbehälter zugeführt wird. Gemäß verschiedenen Erfindungsaspekten betrifft die Erfindung Vorrichtungen zum Zuführen des Toners und/oder zum Abführen des Toners in einem solchen Gerät.

Bei einem bekannten Drucker wird, wenn der Tonervorrat im Tonervorratsbehälter zur Neige geht, ein Signal erzeugt, welches veranlaßt, daß der Drucker angehalten wird. Eine Bedienperson muß dann Toner aus einem standardisierten Nachfüllbehälter in den Tonervorratsbehälter nachfüllen. Nach Beendigung des Auffüllvorgangs kann der Druckbetrieb wieder aufgenommen werden. Ähnliches gilt für die Behandlung des Alttoners, der von einer Reinigungsstation im Drucker oder Kopierer gesammelt wird. Wenn ein Alttonerbehälter einen hohen Füllstand erreicht hat, wird eine Bedienperson durch ein Warnsignal darauf hingewiesen. Der Druckbetrieb wird unterbrochen und der volle Alttonerbehälter gegen einen leeren ausgetauscht. Die beschriebene Vorgehensweise verringert die Verfügbarkeit, Wirtschaftlichkeit und Bedienerfreundlichkeit des. Druckers bzw. Kopierers. Dies wird insbesondere bei Hochleistungsdruckern spürbar, die zur Erreichung ihrer vollen Effizienz möglichst unterbrechungsfrei drucken bzw. kopieren sollten.

Aus der US-A,5,329,340 ist ein Gerät zum elektrofotografischen Erzeugen von Bildmustern auf einem Aufzeichnungsträger bekannt. Das Gerät enthält zwei Tonervorratsbehälter. Wenn der erste Tonervorratsbehälter leer ist, wird auf den zweiten Tonervorratsbehälter umgeschaltet. Der anfallende Alttoner wird in einem Alttonerbehälter gesammelt. Für den Fall, daß der Alttonerbehälter nicht zur Verfügung steht, wird der Alttoner in einem zusätzlich vorgesehenen Behälter innerhalb des Geräts oder außerhalb des Geräts gesammelt.

Die DE-A-39 21 806 beschreibt ein Trockenkopiergerät, bei dem der überschüssige Toner in einem Sammelbehälter gesammelt wird, der außerhalb des Kopiergerätes angeordnet ist. Der Sammelbehälter ist mittels einer Förderleitung mit dem Kopiergerät verbunden. Die Förderleitung enthält ein Fallrohr, so daß der Toner durch Schwerkrafteinwirkung weiter gefördert wird. Das Abführen des Toners in Richtung des Sammelbehälters erfolgt mit Hilfe einer Förderschnecke.

Aus der US-A-4,967,234 ist ein Kopiergerät bekannt, dessen Geräteabdeckungen, z.B. Gerätetüren, an eine elektrische Sicherheitseinrichtung angeschlossen sind. Beim Öffnen der Gerätetüren wird das Kopiergerät durch diese Sicherheitseinrichtung abgeschaltet. In die Geräteabdeckung ist eine Öffnung einbezogen, die nicht an die Sicherheitseinrichtung angeschlossen ist. Über diese Öffnung kann ein Tonerbehälter mit Frischtoner dem Kopiergerät zugeführt werden. Der Frischtoner wird in einen Behälter umgefüllt. Der so geleerte Tonerbehälter wird dann mit Alttoner gefüllt.

Die US-A-5,309,211 beschreibt einen Laserdrucker. Der von einer Reinigungsstation abgegebene Alttoner wird mit Hilfe einer intermittierend arbeitenden Förderschnecke zu einem Alttonerbehälter gefördert.

Es ist Aufgabe der Erfindung, ein Gerät zum elektrografischen Erzeugen von Bildmustern auf einem Aufzeichnungsträger anzugeben, bei dem der Gerätebetrieb möglichst kontinuierlich möglich ist. Es ist insbesondere eine Aufgabe der Erfindung, die kontinuierliche Abfuhr von verbrauchtem Toner ohne Unterbrechung des Gerätebetriebes zu ermöglichen.

Diese Aufgabe wird für ein eingangs genanntes Gerät durch die Merkmale der Ansprüche 1 und 25 gelöst.

Gemäß einem Ausführungsbeispiel der Erfindung ist in einer Geräteabdeckung eine Öffnung vorgesehen ist, durch die hindurch der Tonervorratsbehälter von außen nachfüllbar ist ohne daß der Druckvorgang unterbrochen wird. Insbesondere ist in der Gerätetür im Bereich einer Einfüllöffnung des Tonervorratsbehälters eine verschließbare Öffnung vorgesehen, durch die hindurch der Tonervorratsbehälter nachfüllbar ist. Aus Sicherheitsgründen kann die Gerätetür an eine elektrische Sicherheitseinrichtung angeschlossen sein, die beim Öffnen der Gerätetür den Betrieb des Geräts unterbricht. Um dennoch Toner nachfüllen zu können, kann in dieser Gerätetür eine Öffnung eingefügt sein, deren Zustand, d.h. ob offen oder geschlossen, für den Betrieb des Druckers nicht ausgewertet wird. Durch diese verschließbare Öffnung hindurch kann dann der Tonervorratsbehälter aufgefüllt werden. Ein Öffnen der Gerätetür mit der Folge, daß die Sicherheitseinrichtung das Gerät abschaltet, ist nicht erforderlich.

Durch die Erfindung kann ein elektrofotografisches Gerät mit hoher Effizienz unterbrechungsfrei arbeiten, auch dann, wenn der Tonerverbrauch sehr hoch ist.

Weitere Aspekte und vorteilhafte Weiterbildungen der Erfindung sind in den weiteren abhängigen Ansprüchen angegeben.

Ausführungsbeispiele der Erfindung werden im folgenden anhand der Zeichnung erläutert. Bei dieser Erläuterung wird auch auf weitere Merkmale verschiedener Erfindungsaspekte, auf vorteilhafte Wirkungen und die Kombination von Erfindungsmerkmalen bezuggenommen. In den Figuren zeigen:
- Figur 1: eine Frontansicht eines Hochleistungsdruckers mit geschlossenen Klappen,
- Figur 2: die Frontansicht nach Figur 1 mit geöffneten Klappen,
- Figur 3: eine schematische Ansicht beim Nachfüllen des Tonervorratsbehälters,
- Figur 4: die Ansicht nach Figur 3 mit geschlossener Klappe,
- Figur 5: eine Klappe in der Nähe der Oberkante des Druckers im Zustand mit eingesetzter Nachfüllflasche,
- Figur 6: die obere Klappe nach Figur 5 im geschlossenen Zustand,
- Figur 7a,b: den Tonervorratsbehälter mit Mundstück,
- Figur 8: eine Seitenansicht des Tonervorratsbehälters,
- Figur 9: eine Ansicht des Tonervorratsbehälters von vorne,
- Figur 10: die Erzeugung eines Unterdrucks im Tonervorratsbehälter,
- Figur 11: schematisch den Anschluß eines Verbindungsschlauchs,
- Figur 12: die Anordnung eines Filters außerhalb des Tonervorratsbehälters,
- Figur 13: ein Diagramm der Abnahme der Tonermenge über die Betriebszeit,
- Figur 14: eine schematische Seitenansicht der mit einem Alttonerbehälter verbundenen Adaptereinheit,
- Figur 15: Ansichten der Adaptereinheit,
- Figur 16: die Adaptereinheit im entspannten und im zusammengestauchten Zustand,
- Figur 17: die Adaptereinheit beim Auswechseln des Alttonerbehälters,
- Figur 18: eine Seitenansicht des in eine Schublade eingesetzten Alttonerbehälters,
- Figur 19: ein Diagramm zur Definition verschiedener Betriebszustände,
- Figuren 20 und 21: die verschiedenen Betriebszustände beim Auswechseln des Alttonerbehälters, und
- Figur 22: weitere Ausführungsbeispiele für ein Auswechseln des Alttonerbehälters ohne Unterbrechung des Druckbetriebs.

In Figur 1 ist schematisch die Frontseite eines Hochleistungsdruckers 10 dargestellt, der Einzelblätter mit hoher Geschwindigkeit bedrucken kann. Der Hochleistungsdrucker 10 enthält zwei Druckwerke (nicht dargestellt), denen jeweils ein Tonervorratsbehälter zugeordnet ist, aus denen Toner den jeweiligen Druckwerken zugeführt wird. Die Tonervorratsbehälter sind im Hochleistungsdrucker 10 im wesentlichen fest eingebaut und müssen abhängig vom Verbrauch in zeitlichen Abständen über eine Einfüllöffnung 20 nachgefüllt werden. Die beiden nach außen verschwenkbaren Gerätetüren 12a, 12b dienen zur Abdeckung innerer Teile des Hochleistungsdruckers 10 sowie der Tonervorratsbehälter. Die Gerätetüren 12a, 12b sind mit einer elektrischen Sicherheitseinrichtung verbunden, welche im Offen-Zustand einer Gerätetür 12a, 12b den Betrieb des Hochleistungsdruckers 10 unterbricht. Um eine solche Unterbrechung zu vermeiden und um dennoch eine Nachfüllung mit Toner zu ermöglichen, ist im Bereich der jeweiligen Einfüllöffnung 20 der beiden Tonervorratsbehälter durch Klappen 14, 16 jeweils eine verschließbare Öffnung vorgesehen, die nicht an das Sicherheitssystem angeschlossen sind. Oberhalb der Klappe 16 ist ein Bedienfeld 18 angeordnet, welches, wie weiter unten noch beschrieben wird, herausschwenkbar ist.

Figur 2 zeigt die Frontansicht des Hochleistungsdruckers 10 nach Figur 1 mit geöffneten Klappen 14, 16. Im geöffneten Zustand der Klappen werden die Einfüllöffnungen 20 der Tonervorratsbehälter 22 sichtbar. Somit kann Toner aus einer standardisierten Nachfüllflasche in die Tonervorratsbehälter 22 nachgefüllt werden, ohne die Gerätetür 12a, 12b zu öffnen und den Druckbetrieb zu unterbrechen. Im verschlossenen Zustand der Klappen 14, 16 sind die inneren Teile des Hochleistungsdruckers 10 wieder völlig von der Außenwelt geschützt.

Figur 3 zeigt den Zustand beim Nachfüllen mit einer standardisierten Toner-Nachfüllflasche 24. Die Nachfüllflasche 24 wird mit ihrem Flaschenhals 26 in Schräglage durch eine Öffnung 28 im Verkleidungsblech 30 in eine Öffnung des Tonervorratsbehälters 22 eingeführt und dieser mit Toner befüllt. Nach dem Befüllen verschließt die Klappe 16 die Öffnung 28.

Die Klappe 16 ist so geformt, daß sie einen nach oben offenen Behälterraum 32 definiert. Dieser Behälterraum 32 dient zum Auffangen von eventuell beim Einfüllen verschütteten Toner. Der Zugang zum Tonervorratsbehälter 22 für die Nachfüllflasche 24 ist so gestaltet, daß ein Verschütten von Toner beim Ansetzen der Nachfüllflasche 24 leicht vermieden und die Entleerung der Nachfüllflasche 24 durch ihre Schräglage problemlos mittels Schwerkraft erfolgen kann.

Im oberen Bildteil ist zu erkennen, daß das Bedienfeld 18 verschwenkt werden kann. Die Einfüllöffnung des Tonervorratsbehälters 22 ist derart ausgebildet, daß beim Nachfüllen mit der standardisierten Nachfüllflasche 24 diese mit Spiel am herausgeschwenkten Bedienfeld 18 eingeführt werden kann.

Figur 4 zeigt zum besseren Verständnis die Klappe 16 im geschlossenen Zustand, in welchem die Öffnung 28 vollkommen zugedeckt ist.

Figur 5 zeigt ein anderes Ausführungsbeispiel, bei dem die Klappe 14 im oberen Kantenbereich der Verkleidung des Hochleistungsdruckers 10 angeordnet ist. Gemäß Figur 6 ist zu erkennen, daß im geschlossenen Zustand der Klappe 14 die quaderförmige Gehäuseform wieder vervollständigt ist.

In Figur 7 ist der Tonervorratsbehälter 22 als Teilausschnitt dargestellt. Der Tonervorratsbehälter 22 faßt den Inhalt von zwei Nachfüllflaschen mit jeweils 0,6 kg Toner. Demgemäß hat der Tonervorratsbehälter 22 ein Aufnahmevolumen von ca. 3,6 1, wobei der beim Einfüllvorgang entstehende Schüttkegel bei der Formgestaltung des Tonervorratsbehälters 22 als zusätzlich benötigter Raum zu berücksichtigen ist. In den Tonervorratsbehälter 22 ist ein Mundstück 34 eingesetzt, welches durch ein Federelement 35 fixiert ist. Das Mundstück 34 hat einen trichterförmigen Abschnitt 36, der gewährleistet, daß ein möglichst kleiner Ringspalt zwischen Öffnung des Mundstücks 34 und der Nachfüllflasche entsteht. Die Mittelachse der Öffnung des Mundstücks 34 verläuft schräg zur Vertikalen, so daß die Nachfüllflasche in einer schrägen Lage angesetzt werden kann und ein Verschütten von Toner vermieden wird. Die Mittelachse der Öffnung des Mundstücks 34 schneidet etwa die Mittelachse des Tonervorratsbehälters 22, wodurch gewährleistet ist, daß der Schüttkegel in der Mitte des Tonervorratsbehälters 22 aufgebaut wird. Die Öffnung des Mundstücks 34 wird nach dem Nachfüllen mit einem Verschlußdeckel 37 dicht verschlossen. Der Verschlußdeckel 37 hat an seiner Unterseite einen Federschnäpper 38, durch den er nach dem Einsetzen in das Mundstück 34 mit einem Schnappvorgang einrastet. An seiner Oberseite hat der Verschlußdeckel 37 einen Griff 40.

Figur 8 zeigt schematisch den Aufbau des Tonervorratsbehälters 22 von der Seite gesehen. Die Mittelachse 44 des Mundstücks 34 schneidet die Mittelachse 46 des Tonervorratsbehälters etwa in halber Höhe. Im unteren Bereich des Tonervorratsbehälters befindet sich ein Kanal 40, über den Toner 54 in Richtung des Pfeiles 48 zum Druckwerk abgefördert wird.

Figur 9 zeigt eine Ansicht von vorne. Das Mundstück 34 befindet sich in der Mitte des Tonervorratsbehälters 22, wodurch eine gleichmäßige Abförderung und ein optimales, gleichmäßiges Entleeren des Tonervorratsbehälters 22 gewährleistet ist. Ein Füllstandsensor 58 gibt ein Warnsignal ab, wenn der Toner 54 den Pegel 60 (schraffierte Linie) erreicht hat. Die Restmenge 56 ist dann noch ausreichend, um ein Nachfüllen des Toners zu ermöglichen, ohne daß eine Druckunterbrechung erfolgen muß. Zwei Dreharme 52, die sich gegensinnig zueinander drehen, sorgen dafür, daß an der Innenwand des Tonervorratsbehälters 22 anhaftender Toner abgeschabt wird und ein dichter Schüttkegel 42 entsteht.

Die Figuren 10, 11 und 12 betreffen einen weiteren Aspekt der Erfindung, gemäß dem im Tonervorratsbehälter ein geringer Unterdruck erzeugt wird. Figur 10 veranschaulicht das Nachfüllen des Tonervorratsbehälters 22. Beim Nachfüllen von Toner aus der Nachfüllflasche 24 entsteht Tonerstaub 62, der ohne weitere Maßnahmen auch aus der Ringspaltöffnung am Mundstück 34 austreten kann. Erfindungsgemäß wird nun zumindest während des Befüllvorganges durch einen Ventilator 64 Luft aus dem Tonervorratsbehälter 22 über eine Luftabführöffnung 66 abgesaugt, wodurch Luft in Richtung der Pfeile 68 durch den Ringspalt am Flaschenhals angesaugt wird. Tonerstaub 62 kann nicht austreten. Die Luftabführöffnung 66 ist gemäß Figur 10 auf der Innenseite des Tonervorratsbehälters 22 mit einem Filter 70 versehen, der Toner zurückhält. Die Luftabführöffnung 66 ist im oberen Bereich des Tonervorratsbehälters 22 angeordnet, vorzugsweise im tonerfreien Bereich.

Eine alternative Ausführungsform zeigt Figur 11. Ein Auslaßstutzen 71 ist mit einem Verbindungsschlauch 72 verbunden, der in das Innere 74 des Druckers führt. Der Ventilator 64 ist bei dieser Variante im Inneren 74 des Druckers angeordnet. Figur 12 zeigt eine Weiterbildung der Anordnung nach Figur 11. Bei dieser Weiterbildung ist der Filter 70 im Inneren 74 des Druckers angeordnet und nicht im Tonervorratsbehälter 22.

Beim Betrieb des Druckers sorgt eine Steuerung dafür, daß spätestens zu Beginn des Tonernachfüllvorgangs der Unterdruck im Tonervorratsbehälter 22 aufgebaut ist, der bis zur Beendigung des Nachfüllvorganges beibehalten werden muß. Beispielsweise kann der Start des Absaugens durch einen elektromechanischen Schalter erfolgen, der beim Öffnen des Tonervorratsbehälters 22 betätigt wird. Es ist auch möglich, den Unterdruck im Tonervorratsbehälter 22 während des gesamten Betriebs des Druckers aufrechtzuerhalten.

In Figur 13 ist ein Diagramm dargestellt, anhand dessen die Abnahme des Tonerfüllstandes im Tonervorratsbehälter 22 über die Betriebszeit des Druckers veranschaulicht wird. Auf der Abszisse ist die Betriebszeit, auf der Ordinate der Tonerfüllstand dargestellt. In die Kennlinie ist der Tonerfüllstand 75 eingezeichnet, bei dem der Füllstandsensor 58 ein Warnsignal abgibt. Dieses Warnsignal bedeutet, daß der Toner bald zur Neige geht und Toner nachgefüllt werden muß. Innerhalb der verbleibenden Zeit, in der noch ausreichend Toner vorhanden ist, um den Druckbetrieb aufrechtzuerhalten, muß ein Operator Toner nachfüllen. Die Lage des Füllstandsensors 58 kann verändert werden, wodurch der durch einen Pfeil 76 dargestellte Bereich an verbleibender Zeit eingestellt werden kann, innerhalb der das Nachfüllen ohne Druckunterbrechung erfolgen kann. Vorzugsweise wird das Warnsignal abgegeben, wenn der Füllstandpegel bei 10 bis 40 % der Gesamtmenge im Tonervorratsbehälter 22 liegt. Wenn der restliche Toner aufgebraucht ist, so muß die Steuerung ein Abbruchsignal erzeugen, durch das der Druckbetrieb abgeschaltet wird. Neben der Erzeugung eines Abbruchsignals nach dem Verstreichen einer vorbestimmten Zeit kann es auch abhängig vom Verbrauch des verbleibenden Toners erzeugt werden. Beispielsweise kann der Verbrauch an Toner anhand einer Tonermarkenregelung in Verbindung mit einer getakteten Tonernachförderung bestimmt werden. Bei dieser Tonermarkenregelung wird bei jeder zu hell eingefärbten Tonermarke auf der Fotoleitertrommel des Druckwerks ein Steuerimpuls zur Tonernachförderung für eine schrittweise gesteuerte Dosierwelle abgegeben. Die Zeit für eine Tonernachförderung, d.h. für eine bestimmte Tonermenge, ist je Steuerimpuls definiert einstellbar. Aus der Addition der Förderzeiten und der Dosiermenge je Zeiteinheit kann festgestellt werden, wann die restliche Menge an Toner nach dem Auftreten des Warnsignals verbraucht ist. Demgemäß kann das Abbruchsignal erzeugt werden. Auf diese Weise kann die Gesamtzeit, innerhalb der ein Nachfüllen von Toner erfolgen muß, um einen druckunterbrechungsfreien Betrieb aufrechtzuerhalten, optimal festgelegt werden.

Eine andere Möglichkeit, den Tonerverbrauch zu bestimmen und das Abbruchsignal zu erzeugen, besteht darin, anhand der gedruckten Bildpunkte und des eingestellten Druckkontrastes den Verbrauch an Toner zu ermitteln. Selbstverständlich ist es auch möglich, eine bestimmte Zahl von Seiten festzulegen, die nach dem Auftreten des Warnsignals noch gedruckt werden dürfen, bis das Abbruchsignal erzeugt wird. Nachteilig ist hierbei, daß die verbleibende Zeit für das Nachfüllen sehr kurz sein kann, da der Tonerverbrauch stark vom Schwärzungsgrad der Druckseiten abhängt.

Es ist auch möglich, auf der Grundlage des aktuellen Verbrauchs an Toner und der Menge an nachgefülltem Toner nach dem Auftreten des Warnsignals den tatsächlichen Füllstand im Tonervorratsbehälter 22 fortlaufend zu ermitteln. Dieser tatsächliche Füllstand kann dann am Drucker auf einer Anzeige angezeigt werden. Der Pegel, bei dem der Füllstandsensor 58 sein Warnsignal abgibt dient dann als Einmeßpunkt für den tatsächlichen Tonerfüllstand im Tonervorratsbehälter 22.

Die folgenden Figuren 14 bis 22 beziehen sich auf Vorrichtungen zum Abführen von Alttoner, der durch die Reinigungsanlage im Druckwerk gesammelt wird. Figur 14 zeigt schematisch die Abführung des von der Reinigungsstation 80 abggegebenen Alttoners über eine Adaptereinheit 82 in einen Alttonerbehälter 84. Wenn der Schüttpegel 86 im Alttonerbehälter 84 eine bestimmte Höhe erreicht hat, muß der Alttonerbehälter 84 gegen einen leeren ausgetauscht werden. Um dies auf einfache Weise zu ermöglichen, wird der Alttonerbehälter 84 nicht direkt an die Reinigungsstation 18 angeschlossen, sondern als Verbindungsstück wird die Adaptereinheit 82 vorgesehen, die gewährleisten muß, daß der Toner weder durch seine Kohäsionskräfte noch durch die elektrische Restladung an ihr anhaftet oder sich ansammelt, was zu einer Verstopfung führen kann.

Der Aufbau der Adaptereinheit 82 ist in Figur 15 in einer Seitenansicht, einer Draufsicht und in einem Seitenquerschnitt dargestellt. Die Adaptereinheit 82 hat auf der Seite der Reinigungseinheit 80 einen stabilen Kragen 88, der als Drehteil ausgebildet ist. Auf der Seite des Alttonerbehälters 84 ist ein weiteres Drehteil 90 vorgesehen, welches, wie später noch erläutert wird, in einer Verriegelungsplatte aufgenommen ist. Zwischen dem Kragen 88 und dem Drehteil 90 ist ein flexibler Schlauch 92 angeordnet. Dieser Schlauch 92 besteht aus silikonhaltigem Kunststoff und ist in die Teile 88, 90 einvulkanisiert. Aufgrund der Flexibilität des Schlauchs 92 kann einerseits ein horizontaler Ausgleich von Konstruktionstoleranzen erfolgen; andererseits kann dieser Schlauch 92 vertikale Bewegungen und Verformungen ausführen, ohne daß eine Verformung zurückbleibt. Der Schlauch 92 erweitert sich in Richtung zum Alttonerbehälter kegelstumpfförmig. Dadurch wird ein dauerhaftes Ansammeln von Alttoner im Schlauch 92 vermieden.

Die Figur 16 veranschaulicht die Biegsamkeit der Adaptereinheit 82, wobei sie an beiden Enden unabhängig voneinander eine Winkelbewegung von ca. 8° ausführen kann. Im oberen Bildteil der Figur 16 ist mit Strich-Doppelpunkt-Linien der hauptsächliche Fallkanal 94 eingezeichnet, in welchem der Alttoner eine Fallstrecke von ca. 100 mm überwindet, ohne daß ein Verklumpen des Alttoners oder ein Anhaften an der Innenseite erfolgt.

Zurückkehrend zur Figur 14 ist zu erkennen, daß die Adaptereinheit 82 an einem Schwenkarm 96 der Reinigungseinheit 80 durch eine Klemmverbindung 98 angeschlossen ist. Das Drehteil 90 ist in einer Ausnehmung einer Verriegelungsplatte 100 aufgenommen, welche in einem Zapfen 102 drehbar in einer Ebene 104 gelagert ist, die senkrecht zur Papierebene steht. Die Verriegelungsplatte 100 ist mit einer Zugfeder 106 in Richtung des Alttonerbehälters 84 vorgespannt.

Figur 17 zeigt die Adaptereinheit 82 und die Verriegelungsplatte 100 beim Auswechseln des Alttonerbehälters (in Figur 17 nicht dargestellt). Zum Entriegeln wird die Verriegelungsplatte 100 unter Aufwendung einer Kraft F von ca. 15 N nach oben gedrückt, wobei sich das Drehteil 90 mit seiner Innenfläche vom Hals 108 des Alttonerbehälters 84 unter Zusammendrücken des Schlauchs 92 löst. In diesem Zustand kann der Alttonerbehälter 84 herausgefahren werden, wie in der nachfolgenden Figur 18 näher erläutert wird.

In der Figur 18 ist eine Seitenansicht des in eine Schublade 110 eingesetzten Alttonerbehälters 84 dargestellt. Gezeigt ist der Betriebsstand, bei dem Alttoner in den Alttonerbehälter 84 geleitet wird. Die Schublade 110 ist auf Teleskopschienen 112 gelagert und kann in Richtung des Pfeiles 114 herausgeschoben werden, um den Alttonerbehälter 84 auszutauschen. Der Alttonerbehälter 84 wird durch ein aus Blech gebildetes Schwenkelement 118 mit der Kraft F gegen die Rückwand 115 der Schublade 110 und damit gegen die Erfassungsfläche eines kapazitiven Füllstandsensors 120 gedrückt. Die Kraft F wird aus einer Zugfeder 116 abgeleitet. Das Schwenkelement 118 ist um ein Drehlager 119 schwenkbar gelagert. Ein Mikroschalter 122 erfaßt die Position der Schublade 110. Sein Signal wird zur Überwachung ausgewertet, wie weiter unten noch näher erläutert wird.

Im gezeigten eingefahrenen Zustand der Schublade 110 rastet die Verriegelungsplatte 100 in eine Anschlagkante 124 eines Seitenbleches der Schublade 110 ein. Zum Wechseln des Alttonerbehälters 84 wird wie erwähnt die Verriegelungsplatte 100 angehoben und senkrecht zur Papierebene herausgeschwenkt, so daß sich die Adaptereinheit 82 vom Alttonerbehälter 84 löst. Eine Rampe 126 dient dazu, daß im herausgefahrenen Zustand der Schublade 110 die Adaptereinheit 82 in einem zusammengedrückten Zustand verbleibt. Der Schlauch 92 ist in dieser hochgeklappten Position ein- oder mehrmals abgeknickt und dichtet hierdurch die Adaptereinheit hinsichtlich des Alttoners ab. Tonerpartikel können in diesem Zustand nicht aus der Adaptereinheit entweichen; nach dem Herausfahren der Schublade um ca. 300 mm kann der volle Alttonerbehälter 84 gegen einen leeren ausgetauscht werden. Der neue Alttonerbehälter wird durch das Schwenkelement 118 gegen den Füllstandsensor 120 gedrückt, so daß eine stabile Betriebsposition erreicht wird. Anschließend wird die Schublade 110 wieder geschlossen, was durch den Mikroschalter 122 signalisiert wird. Die Verriegelungsplatte 100 senkt sich dabei wieder, der bzw. die Knicke in dem Schlauch 92 lösen sich und Alttoner kann wieder aus der Adaptereinheit 82 in den Alttonerbehälter 84 austreten. Ein weiterer Mikroschalter 200 detektiert die angehobene bzw. abgesenkte Stellung der Verriegelungsplatte.

Zur Überwachung der verschiedenen Betriebszustände beim druckunterbrechungsfreien Auswechseln des Alttonerbehälters werden zur Signalgabe der Mikroschalter 122, der Füllstandsensor 120 und der Mikroschalter 200 verwendet. In Figur 19 sind die verschiedenen Betriebszustände Z1 bis Z4 abhängig von den Signalen der beiden Detektoren 120 und 122 dargestellt. Der Füllstandsensor 120 hat einen Signalzustand F = 0, wenn der Alttonerbehälter 84 einen hohen Füllstand hat. Er hat den Wert F = 1, wenn der Füllstand niedrig ist. Der Mikroschalter 122 hat den Wert M = 0, wenn die Schublade 110 herausgezogen ist; er hat den Wert M = 1, wenn der Schubladen völlig hineingeschoben ist. Das Signal des Mikroschalters 200 wird dazu verwendet, die jeweils ordnungsgemäße Position der Verriegelungsplatte 100 zu überprüfen, z.B., ob die Verriegelungsplatte abgesenkt ist, nachdem der Schubladen wieder eingeschoben wurde. Mit dieser Information kann ermittelt werden, ob ein Tonertransport aus der Adaptereinheit 82 durch den Schlauch 92 möglich ist. Ist eine bestimmte Tonermenge angefallen, so muß sichergestellt werden, daß diese aus der Adaptereinheit 82 in den Alttonebehälter entsorgt werden kann.

Gemäß den vorgenannten Signalzuständen F und M sind die Zustände Z1 bis Z4 definiert. In den Figuren 20 und 21 sind diese verschiedenen Betriebszustände Z1 bis Z4 anschaulich dargestellt. Im Zustand Z1 (Figur 20, links), ist der Schubladen 110 ausgefahren und der Alttonerpegel 130 hoch, d.h. der Alttonerbehälter soll ausgetauscht werden. In diesem Betriebszustand muß innerhalb einer vorbestimmten Wechselzeit der Alttonerbehälter 84 ausgetauscht werden, sonst erzeugt die Steuerung ein Abbruchsignal und der Druckbetrieb wird eingestellt. Statt der Wechselzeit kann auch die tatsächlich angefallene Menge Alttoner ausgewertet werden, beispielsweise durch Ermitteln der Anzahl der bedruckten Bildpunkte und des dabei eingestellten Kontrasts oder durch Ermittlung der Menge geförderten Toners.

Im Zustand Z2 täuscht das an den Füllstandsensor 120 herangeschwenkte Schwenkelement 118 einen vollen Alttonerbehälter vor. Der Schubladen 110 ist geschlossen, und der Mikroschalter 122 ist betätigt. Wird bei diesem Betriebszustand innerhalb einer vorbestimmten Zeit kein Alttonerbehälter eingesetzt, so wird der Druckbetrieb eingestellt.

Im Betriebszustand Z3 gemäß Figur 21 ist der Schubladen 110 geöffnet und der Füllstandsensor 120 zeigt an, daß der Alttonerpegel 130 noch unterhalb des Vollpegels liegt. Wird in diesem Betriebszustand innerhalb einer vorbestimmten Zeit der Schubladen nicht geschlossen, so wird der Druckbetrieb eingestellt.

Der Betriebszustand Z4 definiert den Druckbetrieb ohne Störung. Der Schubladen 110 ist geschlossen und der kapazitive Füllstandsensor 120 zeigt an, daß der Alttonerpegel 130 niedrig ist und der Alttonerbehälter 84 noch ausreichende Menge an Alttoner aufnehmen kann.

Durch Auswertung der Signalzustände F und M der Sensoren 120 und 122 kann die Steuerung des Druckers den Druckbetrieb zuverlässig steuern und das druckunterbrechungsfreie Auswechseln des Alttonerbehälters in allen Betriebszuständen überwachen.

In Figur 22 sind weitere Möglichkeiten für den Austausch des Alttonerbehälters dargestellt, ohne daß der Druckbetrieb unterbrochen werden muß. Wesentlich für den druckunterbrechungsfreien Wechsel des Alttonerbehälters ist, daß der Füllstandsensor 120 zu einem Zustand ein Voll-Signal abgibt, wenn noch ausreichend Freiraum für Toner vorhanden ist und noch ausreichend Zeit verbleibt, um Schritte für den Austausch des Alttonerbehälters 84 vorzunehmen. Wird die verbleibende Zeit bis zum Vollzustand des Alttonerbehälters 84 überschritten, so muß durch die Steuerung sogleich der Druckbetrieb angehalten werden, um eine Überfüllung des Alttonerbehälters 84 und einen möglichen Tonerstau zu verhindern. Die verbleibende Zeit kann anhand von Druckseiten festgelegt werden, oder es kann die Zeit abhängig vom Anfall an Alttoner festgesetzt werden. Der Alttoneranfall ergibt sich aus dem Umdruckwirkungsgrad, und kann z.B. auf der Grundlage der gedruckten Bildpunkte in Verbindung mit dem Umdruckwirkungsgrad und dem Druckkontrast durch die Steuerung genau bestimmt werden. Bei dieser Variante ist die Zeit bis zum vollzogenen Austausch des Alttonerbehälters maximal.

Um den Austausch des Alttonerbehälters während des laufenden Druckbetriebs vornehmen zu können, muß der anfallende Alttoner zwischenzeitlich aufgefangen werden. In Figur 22 sind verschiedene Maßnahmen als alternative oder kombinierte Möglichkeiten dargestellt. Der von einem Förderer 132 geförderte Alttoner gelangt im normalen Betriebszustand über einen Adapterschlauch 136 in den Alttonerbehälter 84. Der Förderer 132 wird durch einen Antrieb 134 angetrieben. Wenn nun zwischen diesem Antrieb 134 und dem Förderer 132 eine steuerbare Kupplung eingefügt wird, kann der Förderer 132 während des Auswechseins des Alttonerbehälters 84 stillstehen. Der während des Auswechselns anfallende Alttoner verbleibt dann im Förderkanal des Förderers 132.

Eine andere Möglichkeit besteht darin, in Höhe des flexiblen Adapterschlauchs 136 einen Verschluß 138 anzuordnen, der zum Wechsel des Alttonerbehälters betätigt wird. Weiterhin kann ein Zwischenbehälter 142 vorgesehen sein, der während des Austauschs des Alttonerbehälters 84 an dessen Stelle tritt und den Alttoner sammelt. Der Betrieb der steuerbaren Kupplung, des Zwischenbehälters 142 oder des Verschlusses 138 kann über den Mikroschalter 122 gesteuert werden, der das Herausfahren des Schubladens 110 feststellt. Abhängig vom Signal des Mikroschalters 122 können die entsprechenden Stellglieder aktiviert werden.

## Patentansprüche

1. Gerät zum elektrofotografischen Erzeugen von Bildmustern auf einem Aufzeichungsträger, insbesondere Drucker oder Kopierer, mit mindestens einem Druckwerk, dem Toner zugeführt wird, wobei die Abförderung des von einer Reinigungsstation (80) gesammelten Alttoners zu einem Alttonerbehälter (84) unterbrechbar ist, um einen druckunterbrechungsfreien Wechsel des Alttonerbehälters (84) zu ermöglichen, und wobei zwischen einem Antrieb (134) und einer Förderwelle (132) zur Tonerabführung von der Reinigungsstation (20) eine steuerbare Kupplung geschaltet ist, die zum druckunterbrechungsfreien Wechsel des Alttonerbehälters betätigbar ist.

2. Gerät nach Anspruch 1, wobei der Alttoner zwischen Reinigungsstation (80) und Alttonerbehälter (84) über eine Adaptereinheit (82) mittels eines Förderers (132) durch einen Förderkanal(92) transportiert wird und anfallender Alttoner während des Wechsels des Alttonerbehälters (84) in dem Förderkanal zwischengespeichert wird.

3. Gerät nach Anspruch 2, wobei die Adaptereinheit einen flexiblen Schlauch (92) umfaßt.

4. Gerät nach Anspruch 3, wobei mit dem flexiblen Schlauch (92) das Austreten des Alttoners aus der Adaptereinheit (82) verhinderbar ist.

5. Gerät nach Anspruch 4, wobei am flexiblen Schlauch (136) der Adaptereinheit (82) ein Verschließmechanismus (138) angeordnet ist, der zum Wechsel des Alttonerbehälters (84) betätigt wird.

6. Gerät nach einem der Anspüche 3 bis 5, wobei der flexible Schlauch (92) innenseitig ein für Toner undurchdringbares und tonerabweisendes Material hat und daß er vorzugsweise aus Silikon hergestellt ist.

7. Gerät nach einem der Ansprüche 3 bis 6, wobei der flexible Schlauch (92) sich kegelstumpfförmig in Richtung zum Alttonerbehälter (84) erweitert.

8. Gerät nach einem der Ansprüche 2 bis 7, wobei die Adaptereinheit (82) auf der Seite der Reinigungseinheit (20) einen stabilen Kragen (88) zur Aufnahme in der Reinigungseinheit (20) und auf der Seite des Alttonerbehälters (84) eine stabile Aufnahme (90) hat, die mit einer schwenkbaren Verriegelungsplatte (100) verbunden ist, wobei der flexible (92) Schlauch im Kragen (88) und in der Aufnahme (90) gehalten ist.

9. Gerät nach einem der vorhergehenden Ansprüche, wobei der Alttonerbehälter (84) in einer in Laufschienen, vorzugsweise Teleskopschienen (112), gelagerten Schublade (110) aufgenommen ist.

10. Gerät nach Anspruch 9, wobei beim Herausziehen der Schublade (110) die Verriegelungsplatte (100) mit einem von ihrem Drehpunkt (119) abgewandten Ende auf einer Rampe unter Zusammendrücken des flexiblen Schlauchs (92) hochfährt, und beim Hineinschieben der Schublade (110) die Verriegelungsplatte (100) hinter einer Anschlagkante (124) einrastet.

11. Gerät nach einem der Ansprüche 9 oder 10, wobei die Schublade (110) ein mit einer Feder (116) vorgespanntes Schwenkelement (118) enthält, das im Zustand mit eingesetzten Alttonerbehälter (84) diesen gegen einen Füllstandsensor (120) drückt, und das Schwenkelement (118) im Zustand ohne eingesetzten Alttonerbehälter (84) gegen den Füllstandsensor (120) geschwenkt ist und diesem einen vollgefüllten Alttonerbehälter vortäuscht.

12. Gerät nach Anspruch 11, wobei der Füllstandsensor (120) als Annäherungssensor ausgebildet ist, der bei Füllhöhe des Alttoners entsprechend der Position des Annäherungsschalters ein Voll-Signal abgibt.

13. Gerät nach einem der Ansprüche 9 bis 12, wobei ein Mikroschalter (122) die Position der Schublade überwacht.

14. Gerät nach Anspruch 12 und 13, wobei die Steuerung die Signalzustände des Füllstandsensors (120) und des Mikroschalters (122) auswertet, um das Auswechseln des Alttonerbehälters und den Druckbetrieb zu steuern.

15. Gerät nach einem der vorhergehenden Ansprüche 2 bis 14, wobei ein an die Adaptereinheit (82) anstelle des Alttonerbehälters (84) anschwenkbarer Zwischenbehälter (142) vorgesehen ist, in dem der Alttoner während des Austauschs des Alttonerbehälters (84) gesammelt wird.

16. Gerät nach einem der vorhergehenden Ansprüche, wobei mindestens ein Druckwerk vorgesehen ist, dem Toner aus einem Tonervorratsbehälter (22) zugeführt wird, welcher innerhalb des Gerätes im wesentlichen fest eingebaut ist und in zeitlichen Abständen über eine Einfüllöffnung (20) nachfüllbar ist, mit einer verriegelbaren Gerätetür (12a, 12b) zur Abdeckung innerer Teile des Gerätes sowie des Tonervorratsbehälters (22), mit einer elektrischen Sicherheitseinrichtung, die beim Öffnen der Gerätetür (12a, 12b) den Betrieb des Gerätes unterbricht, wobei in der Gerätetür (12a, 12b) im Bereich der Einfüllöffnung (20) des Tonervorratsbehälters (22) eine verschließbare Öffnung vorgesehen ist, durch die hindurch der Tonervorratsbehälter (22) von außen nachfüllbar ist ohne den Druckvorgang zu unterbrechen.

17. Gerät nach Anspruch 16, wobei die Öffnung durch eine in der Tür (12a, 12b) befestigten, schwenkbaren Klappe (14, 16) verschließbar ist.

18. Gerät nach Anspruch 17, wobei die Klappe (14, 16) so ausgebildet ist, daß sie im geöffneten Zustand einen Auffangbehälter (32) für Toner bildet.

19. Gerät nach einem der Ansprüche 16 bis 18, wobei der Tonervorratsbehälter (22) ein Mundstück (34) aufweist, welches die Einfüllöffnung bildet, wobei das Mundstück (34) vorzugsweise lösbar einsetzbar ist.

20. Gerät nach einem der vorhergehenden Ansprüche 16 bis 19, wobei im Tonervorratsbehälter (22), zumindest während des Befüllvorganges, ein geringer Unterdruck erzeugt wird.

21. Gerät nach Anspruch 20, wobei der Tonervorratsbehälter (22) eine Luftabführöffnung (66) hat, an die ein Ventilator (64) oder ein Verbindungsschlauch (72) zu einem Luftabzugkanal innerhalb des Gerätes anschließbar ist und wobei die Luftabführöffnung (66) auf der Innenseite des Tonervorratsbehälters (22) einen Filter (70) hat, der Toner zurückhält.

22. Gerät nach einem der vorhergehenden Ansprüche 16 bis 21, wobei der Tonerfüllstand im Tonervorratsbehälter (22) durch einen Füllstandssensor (58) erfaßt wird, bei Unterschreiten eines vorbestimmten Füllstandpegels (75) ein Warnsignal erzeugt wird und wobei später in Abhängigkeit von weiteren Parametern ein Abbruchsignal erzeugt wird, mit dem der Druckbetrieb abgebrochen wird.

23. Gerät nach Anspruch 22, wobei als Füllstandssensor (58) ein kapazitiver Sensor vorgesehen ist, der auf der Außenwand des Tonervorratsbehälters (22) in axialer Richtung verschiebbar angeordnet ist und der das Warnsignal erzeugt, wenn der Füllpegel im Tonervorratsbehälter (22) seine Position erreicht oder unterschreitet, der verbleibende Toner im Tonervorratsbehälter (22) nach dem Auftreten des Warnsignals ermittelt wird, und wobei das Abbruchsignal abhängig vom Verbrauch dieses verbleibenden Toners erzeugt wird.

24. Gerät nach Anspruch 23, wobei der Tonerverbrauch auf der Grundlage der gedruckten Bildpunkte und des eingestellten Druckkontrastes und/oder der Grundlage der Zahl bedruckter Einzelblätter ermittelt wird.

25. Verfahren zum Wechseln eines Alttonerbehälters in einem Gerät nach einem der vorhergehenden Ansprüche 1 bis 24, insbesondere in einem Drucker oder in einem Kopierer, mit mindestens einem Druckwerk, dem Toner zugeführt wird, wobei die Abförderung des von einer Reinigungsstation (80) gesammelten Alttoners zu dem Alttonerbehälter (84) unterbrochen wird und der Alttonerbehälter (84) ohne Unterbrechung des Druckbetriebs gewechselt wird.

26. Verfahren nach Anspruch 25, wobei zum Unterbrechen der Alttoner-Abförderung von der Reinigungsstation (80) während dem Wechseln des Alttonerbehälters (84) eine steuerbare Kupplung betätigt wird, wodurch eine Förderwelle (132) zur Tonerabförderung von einem Antrieb 134) getrennt wird.

27. Verfahren nach einem der Ansprüche 25 oder 26, wobei der Alttoner zwischen Reinigungsstation (80) und Alttonerbehälter (84) über eine Adaptereinheit (82) durch einen Förderkanal (92) transportiert wird und wobei anfallender Alttoner während dem Wechsel des Alttonerbehälters (84) in dem Förderkanal (92) zwischengespeichert wird.

28. Verfahren nach Anspruch 27, wobei die Adaptereinheit (82) während dem Wechseln des Alttonerbehälters (84) verschlossen wird, wodurch ein Austreten des Alttoners aus der Adaptereinheit (82) verhindert ist.

29. Verfahren nach Anspruch 27, wobei während dem Wechseln des Alttonerbehälters (84) an die Adaptereinheit (82) anstelle des Alttonerbehälters (84) ein Zwischenbehälter (142) angeschwenkt wird, in dem der Alttoner gesammelt wird.

## Claims

1. Device for the electrophotographic production of image patterns on a recording medium, particularly a printer or copier, comprising at least one printing unit to which toner is supplied, the elimination of the used toner collected by a cleaning station (80) to a used toner container (84) being interruptible in order to enable a replacement of the used toner container (84) free of printing interruptions, and a controllable coupling that can be actuated for changing the used toner container free of printing interruptions being connected between a drive (134) and a conveyor shaft (132) for toner elimination from the cleaning station (20).

2. Device according to claim 1, wherein the used toner is transported between cleaning station (80) and used toner container (84) via an adapter unit (82) with a conveyor (132) through a conveying channel (92) and used toner arising during the replacement of the used toner container (84) is intermediately stored in the conveying channel.

3. Device according to claim 2, wherein the adapter unit comprises a flexible hose (92).

4. Device according to claim 3, wherein the emergence of the used toner from the adapter unit (82) is preventable with the flexible hose (92).

5. Device according to claim 4, wherein a closing mechanism (138) that is actuated for replacing the used toner container (84) is arranged at the flexible hose (136) of the adapter unit (82).

6. Device according to one of the claims 3 to 5, wherein the flexible hose (92) has a material at its inside that is impenetrable for a toner and is toner-repellant and is preferably manufactured of silicone.

7. Device according to one of the claims 3 to 6, wherein the flexible hose (92) expands conical frustum-shaped in the direction toward the used toner container (84).

8. Device according to one of the claims 2 to 7, wherein the adapter unit (82) has a stable collar (88) at the side of the cleaning unit (20) for acceptance in the cleaning unit (20) and a stable receptacle (90) at the side of the used toner container (84), which stable receptacle is connected to a pivotable locking plate (100), the flexible hose (92) being held in the collar (88) and in the receptacle (90).

9. Device according to one of the preceding claims, wherein the used toner container (84) is received in a drawer (110) seated in running rails, preferably telescoping rails (112).

10. Device according to claim 9, wherein when the drawer (110) is pulled out, the locking plate (100) has an end facing away from its pivot point (119) rising up on a ramp while compressing the flexible hose (92), and the locking plate (100) engages behind a stop edge (124) when the drawer (110) is pushed in.

11. Device according to one of the claims 9 or 10, wherein the drawer (110) includes a pivot element (118) pre-stressed with a spring (116), which pivot element, when the used toner container (84) is in its inserted condition, presses the used toner container against a filling level sensor (120), and the pivot element (118) is pivoted against the filling level sensor (120) in the condition without inserted used toner container (84) and simulates a fully filled used toner container.

12. Device according to claim 11, wherein the filling level sensor (120) is fashioned as proximity sensor that outputs a full signal given a filling height of the used toner corresponding to the position of the proximity switch.

13. Device according to one of the claims 9 to 12, wherein a microswitch (122) monitors the position of the drawer.

14. Device according to claim 12 or 13, wherein the control evaluates the signal conditions of the filling level sensor (120) and of the microswitch (122) in order to control the replacement of the used toner container and the printing operations.

15. Device according to one of the preceding claims 2 to 14, wherein an intermediate container (142) that can be pivoted in against the adapter unit (82) instead of the used toner container (84) is provided, the used toner being collected therein during the replacement of the used toner container (84).

16. Device according to one of the preceding claims, wherein at least one printing unit is provided to which toner is supplied from a toner reservoir (22) that is essentially permanently installed within the device and can be refilled at chronological intervals via a filling opening (20), having a lockable device door (12a, 12b) for covering internal parts of the device as well as of the toner reservoir (22), having an electrical safety means that interrupts the operation of the device when the device door (12a, 12b) is opened, a closable opening through which the toner reservoir (22) can be refilled from the outside without interrupting the printing operations being provided in the device door (12a, 12b) in the region of the filling opening (20) of the toner reservoir (22).

17. Device according to claim 16, wherein the opening can be closed by a pivotable flap (14, 16) secured in the door (12a, 12b).

18. Device according to claim 17, wherein the flap (14, 16) is fashioned such that it forms a collecting container (32) for toner in the opened condition.

19. Device according to one of the claims 16 to 18, wherein the toner reservoir (22) comprises a mouthpiece (34) that forms the filling opening, the mouthpiece (34) being preferably releasably introducible.

20. Device according to one of the preceding claims 16 to 19, wherein a slight under-pressure is generated in the toner reservoir (22), at least during the filling procedure.

21. Device according to claim 20, wherein the toner reservoir (22) has an air elimination opening (66) to which a ventilator (64) or a connecting hose (72) to an air exhaust channel within the device can be connected, and the air eliminating opening (66) has a filter (70) on the inside of the toner reservoir (22) which filter retains toner.

22. Device according to one of the preceding claims 16 to 21, wherein the toner filling level in the toner reservoir (22) is detected by a filling level sensor (58), given that a predetermined filling level (75) is felt below, an alarm signal is generated, and an abort signal with which the printing operation is aborted is generated later dependent on further parameters.

23. Device according to claim 22, wherein a capacitative sensor is provided as filling level sensor (58), the capacitative sensor being arranged displaceable in axial direction at the outside wall of the toner reservoir (22) and generating the alarm signal when the filling level in the toner reservoir (22) reaches or falls below its position, the remaining toner in the toner reservoir (22) is determined after the occurrence of the alarm signal, and the abort signal is generated dependent on the use of this remaining toner.

24. Device according to claim 23, wherein the toner use is determined on the basis of the printed picture elements and of the printing contrast that has been set and/or on the basis of the number of printed individual pages.

25. Method for changing the used toner container in a device according to one of the preceding claims 1 to 24, particularly in a printer or in a copier, said device having at least one printing unit to which toner is supplied, the elimination of the used toner collected by a cleaning station (80) to the used toner container (84) being interrupted and the used toner container (84) being replaced without interruption.

26. Method according to claim 25, wherein for interrupting the used toner elimination from the cleaning station (80) during the replacement of the used toner container (84) a controllable coupling is actuated, whereby a conveyor shaft (132) for the toner elimination is separated from a drive (134).

27. Method according to one of the claims 25 or 26, wherein the used toner is transported between cleaning station (80) and used toner container (84) via an adapter unit (82) through a conveyor channel (92) and wherein used toner arising during the replacement of the used toner container (84) is intermediately stored in the conveying channel (92).

28. Method according to claim 27, wherein the adapter unit (82) is closed during the replacement of the used toner container (84), whereby the emergence of the used toner from the adapter unit (82) is prevented.

29. Method according to claim 27, wherein during the replacement of the used toner container (84) an intermediate container (142) in which the used toner is collected, is pivoted in against the adapter unit (82) instead of the used toner container (84).

## Revendications

1. Appareil pour générer par des moyens électrophotographiques des épreuves sur un support d'information, en particulier un appareil d'impression ou un copieur, comportant un dispositif d'impression auquel est amené du toner, dans lequel l'enlèvement du toner usagé, collecté par une station de nettoyage (80), en direction d'un réservoir de toner usagé (84) peut être interrompu pour permettre le remplacement du réservoir de toner usagé (84) sans interrompre l'impression, et dans lequel un couplage commandé est réalisé entre un dispositif d'entraînement (134) et un arbre de transport (132) en vue d'emporter du toner depuis la station de nettoyage (20), lequel couplage est effectué pour remplacer le réservoir de toner usagé sans interrompre l'impression.

2. Appareil d'impression selon la revendication 1, dans lequel le toner usagé est transporté entre la station de nettoyage (80) et le réservoir de toner usagé (84) par une unité d'adaptation (82) au moyen d'un transporteur (132) traversant un canal de transport (92), et le toner usagé qui tombe pendant le remplacement du réservoir de toner usagé (84) est emmagasiné dans le canal de transport.

3. Appareil selon la revendication 1, dans lequel l'unité d'adaptation comporte un tuyau souple (92).

4. Appareil selon la revendication 3, dans lequel la sortie de toner usagé de l'unité d'adaptation (82) peut être empêchée par le tuyau souple (92).

5. Appareil selon la revendication 4, dans lequel un mécanisme de fermeture (138) est agencé au niveau du tuyau souple (136) de l'unité d'adaptation (82), lequel mécanisme de fermeture est actionné en vue de remplacer le réservoir de toner usagé (84).

6. Appareil selon l'une des revendications 3 à 5, dans lequel le tuyau souple (92) est doté, du côté intérieur, d'un matériau étanche et anti-adhérant vis-à-vis du toner, et est fabriqué à partir de silicone.

7. Appareil selon l'une des revendications 3 à 6, dans lequel le tuyau souple (92) s'élargit en cône tronqué en direction du réservoir de toner usagé (84).

8. Appareil selon l'une des revendications 2 à 7, dans lequel l'unité d'adaptation (82) comporte, du côté de l'unité de nettoyage (20), une collerette inaltérable (88) destinée à être reçue dans l'unité de nettoyage (20), et, du côté du réservoir de toner usagé (84), un logement inaltérable (90) qui est relié à une plaque de verrouillage basculante (100), le tuyau souple (92) étant maintenu dans la collerette (88) et dans le logement (90).

9. Appareil selon l'une des revendications précédentes, dans lequel le réservoir de toner usagé (84) est reçu dans un tiroir (110) monté sur des glissières, de préférence des glissières télescopiques (112).

10. Appareil selon la revendication 9, dans lequel, en retirant le tiroir (110), la plaque de verrouillage (100) avec une extrémité opposée à son point de rotation (119) se soulève sur une rampe en pressant conjointement le tuyau souple (92) et, en remettant le tiroir (110), la plaque de verrouillage (100) vient s'encliqueter en arrière d'un bord de butée (124).

11. Appareil selon l'une des revendications 9 ou 10, dans lequel le tiroir (110) comporte un élément de basculement (118), précontraint par un ressort (116), qui presse le réservoir de toner usagé (84) en place contre un capteur de remplissage (120), et l'élément de basculement (118) est basculé vers le capteur de remplissage (120) lorsque le réservoir de toner usagé (84) n'est pas en place, et simule vis-à-vis du capteur un réservoir de toner usagé rempli.

12. Appareil selon la revendication 11, dans lequel le capteur de remplissage (120) se présente sous la forme d'un capteur de proximité qui délivre un signal "plein" lorsque la hauteur de remplissage du toner usagé correspond à la position du capteur de proximité.

13. Appareil selon l'une des revendications 9 à 12, dans lequel un microcommutateur (122) surveille la position du tiroir.

14. Appareil selon la revendication 12 et 13, dans lequel le dispositif de commande utilise les états du signal du capteur de remplissage (120) et du micrommutateur (122) pour commander le remplacement du réservoir de toner usagé et la fonction d'impression.

15. Appareil selon l'une des revendications précédentes 2 à 14, dans lequel il est prévu un réservoir intermédiaire (142) pouvant basculer contre une unité d'adaptation (82) à la place du réservoir de toner usagé (84) et collectant le toner usagé pendant le remplacement du réservoir de toner usagé (84).

16. Appareil selon l'une des revendications précédentes, dans lequel il est prévu au moins un dispositif d'impression auquel du toner est amené depuis un réservoir de toner (22) qui est intégré à l'intérieur de l'appareil de façon sensiblement fixe, et qui peut être rempli ultérieurement et périodiquement par une ouverture de remplissage (20), ledit appareil comportant une porte de verrouillage (12a, 12b) destinée à recouvrir des parties comportant une porte de verrouillage (12a, 12b) destinée à recouvrir des parties intérieures de l'appareil ainsi que le réservoir de toner (22), un dispositif de sécurité électrique qui interrompt le fonctionnement de l'appareil de l'ouverture de la porte (12a, 12b) de l'appareil, la porte (12a, 12b) étant dotée, au niveau de l'ouverture de remplissage (20) du réservoir de toner (22), d'une ouverture qui peut être fermée, par laquelle le réservoir de toner (22) peut être rempli de l'extérieur sans interrompre le processus d'impression.

17. Appareil selon la revendication 16, dans lequel l'ouverture peut être fermée par un volet basculant (14,16) fixé dans la porte (12a, 12b).

18. Appareil selon la revendication 17, dans lequel le volet (14, 16) est conformé de telle sorte qu'il forme à l'état ouvert un réservoir de collecte (32) destiné au toner.

19. Appareil selon l'une des revendications 16 à 18, dans lequel le réservoir de toner (22) comporte une pièce d'embouchure (34) qui forme l'ouverture de remplissage, la pièce d'embouchure (34) étant insérable de préférence de façon amovible.

20. Appareil selon l'une des revendications précédentes 16 à 19, dans lequel une légère dépression est générée dans le réservoir de toner (22), au moins pendant le processus de remplissage.

21. Appareil selon la revendication 20, **caractérisé en ce que** le réservoir de toner (22) comporte une ouverture d'amenée d'air (66), à laquelle peut être raccordé un ventilateur (64) ou un tuyau de raccordement (72) à un canal d'amenée d'air à l'intérieur de l'appareil, et dans lequel l'ouverture d'amenée d'air (66) comporte, du côté intérieur du réservoir de toner (22), un filtre (70) qui retient le toner.

22. Appareil selon l'une des revendications précédentes 16 à 21, dans lequel le remplissage de toner dans le réservoir de toner (22) est mesuré par un capteur de remplissage (58), dans lequel un signal d'alarme est généré lorsqu'un niveau de remplissage prédéterminé (75) n'est pas dépassé, et un signal d'anomalie est généré ultérieurement en fonction d'autres paramètres, au moyen duquel la fonction d'impression est interrompue.

23. Appareil selon la revendication 22, dans lequel il est prévu un capteur capacitif servant de capteur de remplissage (58), qui est agencé sur la paroi extérieure du réservoir de toner (22) de façon à être mobile dans la direction axiale, et qui génère le signal d'alarme lorsque le niveau de remplissage atteint sa position dans le réservoir de toner (22) ou est au-dessous de celle-ci, dans lequel le toner restant est détecté dans le réservoir de toner (22) après le déclenchement du signal d'alarme, et dans lequel le signal d'anomalie est généré en fonction de l'utilisation de ce toner restant.

24. Appareil selon la revendication 23, dans lequel l'utilisation de toner est déterminée en fonction des éléments d'image imprimés et du contraste d'impression utilisé et/ou en fonction du nombre de feuilles individuelles imprimées.

25. Procédé pour remplacer un réservoir de toner usagé dans un appareil selon l'une des revendications précédentes 1 à 24, en particulier dans un appareil d'impression ou un copieur, comportant au moins un dispositif d'impression auquel du toner est amené, dans lequel l'enlèvement du toner usagé collecté par une station de nettoyage (80) vers un réservoir de toner usagé (84) est interrompu et dans lequel le réservoir de toner usagé (84) est remplacé sans interrompre la fonction d'impression.

26. Procédé selon la revendication 25, dans lequel un couplage commandé est effectué en vue d'interrompre l'enlèvement de toner usagé de la station de nettoyage (80) pendant le remplacement du réservoir de toner usagé (84), d'où il résulte qu'un arbre d'alimentation (132) destiné à l'enlèvement de toner est séparé d'un dispositif d'entraînement (134).

27. Procédé selon l'une des revendications 25 ou 26, dans lequel le toner usagé est transporté à travers un canal de transport (92) entre une station de nettoyage (80) et un réservoir de toner usagé (84) par une unité d'adaptation (82),et dans lequel le toner usagé qui tombe pendant le remplacement de réservoir de toner usagé (84) est emmagasiné dans le canal de transport (92).

28. Procédé selon la revendication 27, dans lequel l'unité d'adaptation (82) est fermée pendant le remplacement du réservoir de toner usagé (84), d'où il résulte que le toner usagé est empêché de sortir de l'unité d'adaptation (82).

29. Procédé selon la revendication 27, dans lequel un réservoir intermédiaire (142) est basculé contre l'unité d'adaptation (82) à la place du réservoir de toner usagé (84) pendant le remplacement du réservoir de toner usagé (84), réservoir intermédiaire dans lequel le toner usagé est collecté.
